# EUROPÄISCHE PATENTSCHRIFT

(11) **EP 2 740 185 B1**
(45) Veröffentlichungstag und Bekanntmachung des Hinweises auf die Patenterteilung: **21.03.2018**
(21) Anmeldenummer: 12726434.9
(22) Anmeldetag: 06.06.2012
(51) Int. Cl.: H01R 13/432

(54) **ELEKTRISCHES KONTAKTELEMENT MIT RASTLANZE FÜR EIN STECKERGEHÄUSE**
ELECTRICAL CONTACT ELEMENT WITH A LATCHING LANCE FOR A PLUG HOUSING
ÉLÉMENT DE CONTACT ÉLECTRIQUE PRÉSENTANT UNE LANCE ENCLIQUETABLE POUR UN BOÎTIER DE CONNECTEUR

(30) Priorität: 03.08.2011 DE 102011080362
(43) Veröffentlichungstag der Anmeldung: 11.06.2014
(73) Patentinhaber: Robert Bosch GmbH, 70442 Stuttgart (DE)
(72) Erfinder: PADE, Wolfgang, 75428 Illingen (DE); WITTMANN, Rolf, 71638 Ludwigsburg (DE)
(86) Internationale Anmeldenummer: PCT/EP2012/060759
(87) Internationale Veröffentlichungsnummer: WO 2013/017322

(56) Entgegenhaltungen:
- EP-A2- 1 962 386
- DE-A1-102009 054 705
- Anonymous: "Module connector", Wikipedia, the free encyclopedia , 14. März 2010 (2010-03-14), XP002692783, Gefunden im Internet: URL:http://web.archive.org/web/20100314111 029/http://en.wikipedia.org/wiki/Modular_c onnector [gefunden am 2013-02-26]

## Beschreibung

### Stand der Technik

Aus dem Stand der Technik sind Stecker zur Herstellung einer elektrischen Steckverbindung bekannt. Sie umfasst im Wesentlichen ein Steckergehäuse mit wenigstens einer Kontaktelementaufnahmekammer, auch Kontaktkammer genannt, wobei jede Kontaktelementaufnahmekammer mit einem elektrischen Kontaktelement bestückbar ist. Um ein ungewolltes Entfernen der elektrischen Kontaktelemente aus den Kontaktelementaufnahmekammern zu vermeiden, verrasten die elektrischen Kontaktelemente in den Kontaktelementaufnahmekammern. Dies geschieht vielfach durch eine aus dem elektrischen Kontaktelement vorspringende Rastlanze, die beim Einführen des elektrischen Kontaktelements in die Kontaktelementaufnahmekammer zusammengedrückt wird und, wenn der elektrische Kontaktelement eine vorbestimmte Position innerhalb der Kontaktelementaufnahmekammer erreicht hat, aufspringt um mit einem Hinterschnitt der Kontaktelementaufnahmekammer zu verrasten. In der Regel hat die Rastlanze eine relativ schmale Form, die aus dem elektrischen Kontaktelement ausgestellt wird.

Aus DE 36 00 456 A1 ist ein elektrisches Kontaktelement zur Aufnahme in einer Kontaktelementaufnahmekammer bekannt. Hierbei weist ein Bereich des elektrischen Kontaktelements ein Rastmittel auf, das ein Verrasten des elektrischen Kontaktelements innerhalb der Kontaktelementaufnahmekammer ermöglicht. Beim Bestücken einer Steckverbindung, respektive eines Steckergehäuses, wird das jeweilige Rastmittel zusammengedrückt, während das elektrische Kontaktelement in die Kontaktelementaufnahmekammer eingeführt wird. Auf die Rastlanze wirkende Belastungskräfte, die entgegen der Einführrichtung des elektrischen Kontaktelements in die Kontaktelementaufnahmekammer auf die Rastlanze wirken, sind dadurch begrenzt, dass entweder die Rastlanze knickt oder deren relativ scharfkantiges Ende sich durch den Hinterschnitt schneidet und somit zu einer Beschädigung des Steckergehäuses führt.

Aus der EP 1 962 386 A2 ist ein Kontaktelement mit einer Rastlanze bekannt. Aus der DE 10 2009 054 705 A1 ist ein elektrischer Kontakt für Steckverbindungen nach dem Oberbegriff des Anspruchs 1 bekannt.

### Zusammenfassung der Erfindung

Es kann ein Bedürfnis bestehen, ein elektrisches Kontaktelement bereitzustellen, das gegenüber Belastungskräften, welche entgegen einer Auszugsrichtung des elektrischen Kontaktelements aus einer Kontaktelementaufnahmekammer eines Steckergehäuses wirken, einen erhöhten Widerstand entgegensetzt.

Das Bedürfnis kann durch den Gegenstand des unabhängigen Patentanspruchs befriedigt werden. Vorteilhafte Ausgestaltungen ergeben sich durch die Gegenstände der abhängigen Patentansprüche. Das elektrische Kontaktelement hat die Merkmale des unabhängigen Anspruchs 1, der zwei Alternative offenbart. Es wird ein elektrisches Kontaktelement für ein ein- oder mehrpoliges Steckergehäuse mit wenigstens einer Kontaktelementaufnahmekammer aus elektrisch isolierendem Material zur Aufnahme des wenigstens einen elektrischen Kontaktelements bereitgestellt. Das elektrische Kontaktelement weist einen Befestigungsabschnitt zur Befestigung einer elektrischen Leitung auf. Das elektrische Kontaktelement weist einen Kontaktabschnitt zur Herstellung einer elektrisch leitfähigen Verbindung mit einem korrespondierenden Gegenkontaktelement auf. Das elektrische Kontaktelement weist wenigstens eine Rastlanze auf, wobei die Rastlanze von einer ersten Position in eine zweite Position umgekehrt verlagerbar ist. Die Rastlanze steht in der ersten Position schräg nach außen ab. Die Rastlanze ist in der ersten Position mit der Kontaktelementaufnahmekammer verrastet, wenn das Kontaktelement in der Kontaktelementaufnahmekammer in einer vorbestimmten Position angeordnet ist. Die Rastlanze weist ferner ein erstes Verriegelungselement auf. Das elektrische Kontaktelement weist ein zu dem ersten Verriegelungselement korrespondierendes zweites Verriegelungselement auf. In der ersten Position sind das erste und das zweite Verriegelungselement aufgrund einer auf die Rastlanze entgegen einer Auszugsrichtung des elektrischen Kontaktelements aus der Kontaktelementaufnahmekammer wirkenden Kraft aneinander verbunden.

Das erste Verriegelungselement weist einen ersten Abschnitt auf, wobei der erste Abschnitt sich im Wesentlichen quer zu einer Auszugsrichtung des elektrischen Kontaktelements aus der Kontaktelementaufnahmekammer erstreckt.

Die Verbindung des ersten und des zweiten Verriegelungselements unter Belastung dient dazu, dass die Auszugskräfte, die in der Regel bei einem Zug auf die elektrische Leitung auf die Rastlanze aufgebracht werden, nicht ausschließlich durch die feste Verbindung der Rastlanze mit dem elektrischen Kontaktelement aufgenommen wird, wie dies beim Stand der Technik geschieht, sondern zusätzlich auch durch das erste und das zweite Verriegelungselement. Somit teilt sich die auf die Rastlanze entgegen der Auszugsrichtung des elektrischen Kontaktelements wirkende Kraft zum einen auf die feste Verbindung der Rastlanze mit dem elektrischen Kontaktelement und auf die beiden aneinander verbundenen Verriegelungselemente auf. Somit kann das hier vorgeschlagene elektrische Kontaktelement eine höhere Kraft aufnehmen, bis die Rastlanze versagt. Ferner ist es nicht notwendig, dass ohne Krafteinwirkung auf die Rastlanze das erste und das zweite Verriegelungselement aneinander verbunden sind. Vielmehr können die beiden Verriegelungselemente in dieser Position miteinander in Eingriff, jedoch voneinander beabstandet sein. Weiterhin ist die Rastlanze derart federnd ausgeführt, dass eine Verlagerung der Rastlanze von der ersten Position in die zweite Position entgegen einer Federkraft stattfindet. Durch die Federkraft kann die Rastlanze selbstständig von der zweiten Position in die erste Position verlagert werden.

Die Verriegelung erfolgt formschlüssig dadurch, dass beispielsweise Laschenelemente in entsprechende Ausformungen oder Aussparungen eingreifen. Beispielsweise kann ein derartiges Laschenelement an dem Kontaktelement und die Ausformung oder Aussparung an der Rastlanze ausgebildet sein. Natürlich kann das Laschenelement auch an der Rastlanze und die zu dem Laschenelement korrespondierende Ausformung oder Aussparung an dem Kontaktelement ausgeformt sein.

Gemäß einem weiteren Ausführungsbeispiel der Erfindung sind das erste und das zweite Verriegelungselement in der zweiten Position aneinander unverbindbar.

Eine derartige Ausgestaltung kann den Vorteil bieten, dass, insbesondere wenn das elektrische Kontaktelement einstückig ausgebildet ist, im Herstellungsprozess des elektrischen Kontaktelements das erste Verriegelungselement an dem elektrischen Kontaktelement und das zweite Verriegelungselement an der Rastlanze ausgebildet werden kann, ohne dass zu diesem Zeitpunkt bereits das erste und das zweite Verriegelungselement zusammenwirken müssten. Wenn nun die Rastlanze in die zweite Position verlagert wird, können sich das erste und das zweite Verriegelungselement derart zueinander finden, respektive in der zweiten Position derart zusammenwirken, dass bei einer Verlagerung der Rastlanze in die erste Position bei gleichzeitiger Belastung der Rastlanze entgegen der Auszugsrichtung des elektrischen Kontaktelements das erste und das zweite Verriegelungselement aneinander verbunden sind. Beispielsweise kann die Funktionalität des Ineinanderfindens in der zweiten Position dadurch erreicht werden, dass Federungseigenschaften des zur Herstellung des ersten und des zweiten Verriegelungselements genutzten Materials genutzt werden. In der zweiten Position können das erste und das zweite Verriegelungselement außer Eingriff gebracht werden.

Gemäß einem weiteren Ausführungsbeispiel der Erfindung weist die Rastlanze ein nach außen weisendes Schrägelement mit einem ersten Ende und einem dem ersten Ende gegenüberliegenden zweiten Ende auf. Das zweite Ende ist an dem elektrischen Kontaktelement fest verbunden. An das erste Ende ist das erste Verriegelungselement fest verbunden. Das erste Ende ist derart abgewinkelt, dass das Schrägelement und das erste Verriegelungselement einen Winkel einschließen, wobei das der Kontaktelementaufnahmekammer zugewandte erste Ende gerundet ist.

Wenn die Rastlanze beispielsweise aus Blech gefertigt ist, kann die Rundung des ersten Endes beispielsweise durch einen Biegevorgang erzeugt werden. Weiterhin können senkrecht zu der Biegung verlaufende Ränder des ersten Endes entgratet oder auch arrondiert sein. Weiterhin kann, wenn die Rastlanze aus Blech in Verbindung mit einem Stanz-Biege-Prozess hergestellt wird, durch eine entsprechende Auswahl der Stanzrichtung sowie der verwendeten Schnittstempel das erste Ende derart ausgeformt werden, dass eine Rundung des ersten Endes nach dem Herstellprozess der Rastlanze entfallen kann.

Gemäß der Erfindung weist das erste Verriegelungselement einen ersten Abschnitt und einen mit dem ersten Abschnitt fest verbundenen zweiten Abschnitt auf. Der erste Abschnitt erstreckt sich im Wesentlichen quer zu der Auszugsrichtung des elektrischen Kontaktelements aus der Kontaktelementaufnahmekammer. Der zweite Abschnitt ist im Wesentlichen als Hakenelement ausgebildet. Das zweite Verriegelungselement ist als ein Laschenelement ausgebildet. In der ersten Position wirken das erste Verriegelungselement und das zweite Verriegelungselement derart zusammen, dass das Laschenelement und das Hakenelement formschlüssig verbunden sind.

Im Wesentlichen als Hakenelement ausgebildet ist derart zu verstehen, dass das Hakenelement auch rinnenförmig ausgebildet sein kann. Das Hakenelement muss auch nicht notwendigerweise an seiner Innenseite rund ausgeführt sein. Im Wesentlichen quer zu einer Auszugsrichtung bedeutet, dass das erste Verriegelungselement in der ersten Position innerhalb der Fertigungstoleranzen quer zu der Auszugsrichtung ausgebildet ist.

Gemäß einem weiteren Ausführungsbeispiel der Erfindung erstreckt sich das Hakenelement in der Auszugsrichtung.

Natürlich kann sich das Hakenelement auch entgegen der Auszugsrichtung erstrecken, um eine formschlüssige Verbindung zwischen dem Laschenelement und dem Hakenelement auszubilden.

Gemäß einer Alternative der Erfindung erstreckt sich das erste Verriegelungselement des elektrischen Kontaktelements im Wesentlichen quer zu der Auszugsrichtung des Kontaktelements aus der Kontaktelementaufnahmeöffnung. Das erste Verriegelungselement weist eine Öffnung auf. Das zweite Verriegelungselement des elektrischen Kontaktelements weist ein Winkelelement mit einem ersten und einem zweiten Schenkel auf, wobei sich der erste Schenkel durch die Öffnung hindurch erstreckt und sich der zweite Schenkel im Wesentlichen parallel zu dem ersten Verriegelungselement erstreckt. In der ersten Position wirken das erste Verriegelungselement und das zweite Verriegelungselement derart zusammen, dass der zweite Schenkel und das zweite Verriegelungselement formschlüssig verbunden sind.

Wenn sich der zweite Schenkel im Wesentlichen parallel zu dem ersten Verriegelungselement erstreckt, bedeutet dies, dass die Parallelität lediglich innerhalb üblicher Fertigungstoleranzen besteht.

Gemäß einem weiteren Ausführungsbeispiel der Erfindung weist das elektrische Kontaktelement einen Kontaktkörper mit einem von einer Kontaktkörperinnenwandung begrenzten Innenraum und einer der Kontaktkörperinnenwandung gegenüberliegenden Kontaktkörperaußenwandung auf. Die Rastlanze erstreckt sich von der Kontaktkörperaußenwandung nach außen. Das erste Verriegelungselement erstreckt sich in den Innenraum hinein, wobei in der ersten Position das erste Verriegelungselement an das zweite Verriegelungselement innerhalb des Innenraums formschlüssig verbunden ist.

Beispielsweise kann die Rastlanze mit dem ersten Verriegelungselement aus einem ersten Teilbereich einer ersten Seitenwandung des beispielsweise kastenförmig ausgebildeten Kontaktkörpers ausgeformt sein. Das zweite Verriegelungselement kann beispielsweise aus einem zweiten Teilbereich einer zu der ersten Seitenwandung benachbarten zweiten Seitenwandung oder aus einem dritten Teilbereich einer der ersten Seitenwandung gegenüberliegenden dritten Seitenwandung ausgebildet sein. Durch eine Gestaltung derart, dass in der ersten Position das erste Verriegelungselement an das zweite Verriegelungselement innerhalb des Innenraums formschlüssig verbunden ist, wird es ermöglicht, dass an dem kastenförmigen Kontaktkörper keine scharfen Ecken oder Kanten herausstehen, mit denen sich weitere elektrische Kontaktelemente eines fertig konfektionierten Kabelbaumes verhaken könnten. Ein Verhaken von elektrischen Kontaktelementen kann ein problemloses automatisiertes Einbringen der einzelnen elektrischen Kontaktelemente in die entsprechenden Kontaktelementaufnahmekammern der Steckverbinder verhindern.

Gemäß einem weiteren Ausführungsbeispiel der Erfindung erstreckt sich in der zweiten Position das erste Verriegelungselement nicht durch den Innenraum hindurch.

Dadurch, dass sich das erste Verriegelungselement bei einer Verlagerung von der ersten Position in die zweite Position nicht durch den Innenraum hindurch erstreckt, können die Kontaktelementaufnahmekammern des Steckergehäuses näher an die Kontaktkörperaußenseite des kastenförmigen Kontaktkörpers ausgebildet sein. Hierdurch kann eine bessere Zentrierung des elektrischen Kontaktelements innerhalb des Steckergehäuses erwirkt werden. Dies kann ein Verbinden des mit den elektrischen Kontaktelementen bestückten Steckergehäuses an ein mit elektrischen Gegenkontaktelementen bestückten Gegensteckergehäuses erleichtern. Weiterhin kann in der zweiten Position das Schrägelement der Rastlanze mit der Außenwandung des Kontaktkörpers im Wesentlichen bündig sein.

Gemäß einem weiteren Ausführungsbeispiel der Erfindung sind das elektrische Kontaktelement mit dem zweiten Verriegelungselement und die Rastlanze mit dem ersten Verriegelungselement einstückig ausgeführt.

Durch die einstückige Ausgestaltung des elektrischen Kontaktelements und der Rastlanze ist eine besonders kostensparende Herstellung des elektrischen Kontaktelements möglich, da ein Fügevorgang einer eventuell separat ausgeformten Rastlanze mit dem elektrischen Kontaktelement entfällt. Da das elektrische Kontaktelement in der Regel vollständig aus einem Metall mit Federungseigenschaften gefertigt ist, wie beispielsweise Tombak oder kalt gewalztes Messingblech, kann vermieden werden, dass Ermüdungs- oder Relaxationserscheinungen, wie sie bei Kunststoffteilen bekannt sind, eintreten.

Gemäß einem weiteren Ausführungsbeispiel der Erfindung ist das elektrische Kontaktelement mit dem zweiten Verriegelungselement zusammen mit der Rastlanze mit dem ersten Verriegelungselement ein Stanz-Biegeteil.

Insbesondere die Ausformung des elektrischen Kontaktelements als ein Stanz-Biegeteil erlaubt es, die elektrischen Kontaktelemente äußerst kostengünstig herzustellen. Beispielweise kann eine Abwicklung des elektrischen Kontaktelements in einem Arbeitsgang aus dem entsprechenden Blech gefertigt werden und in einem anschließenden Biegeprozess das Blechteil gebogen werden, dass das elektrische Kontaktelement in der hier dargestellten Ausführungsform gebildet wird.

Es wird angemerkt, dass Gedanken zu der Erfindung hierin im Zusammenhang mit einem elektrischen Kontaktelement beschrieben sind. Einem Fachmann ist hierbei klar, dass die einzelnen beschriebenen Merkmale auf verschiedene Weise miteinander kombiniert werden können, um so auch zu anderen Ausgestaltungen der Erfindung zu gelangen, im Rahmen der Patentansprüche.

### Kurze Beschreibung der Zeichnungen

Ausführungsformen der Erfindung werden nachfolgend mit Bezug auf die beigefügten Figuren beschrieben. Die Figuren sind lediglich schematisch und nicht maßstabsgetreu.
- Figur 1: zeigt eine schematische Darstellung eines elektrischen Kontaktelements gemäß der Erfindung, mit einer ersten Anordnung eines ersten und eines zweiten Verriegelungselements in einem Längsschnitt; und
- Figur 2: zeigt eine schematische Darstellung des elektrischen Kontaktelements gemäß einer Alternative der Erfindung, mit einer zweiten Anordnung eines ersten und eines zweiten Verriegelungselements in einem Längsschnitt.

### Detaillierte Beschreibung beispielhafter Ausführungsformen

In Figur 1 ist schematisch ein elektrisches Kontaktelement 2 dargestellt. Das elektrische Kontaktelement 2 besteht im Wesentlichen aus einem nicht näher dargestellten Befestigungsabschnitt 4, an dem eine elektrische Leitung anschlagbar ist und einem Kontaktabschnitt 6, der hier als ein im Wesentlichen kastenförmiger Kontaktkörper 8 ausgebildet ist. Der Kontaktkörper 8 wird nach außen durch eine Kontaktkörperaußenseite 10 begrenzt. Weiterhin besitzt der Kontaktkörper 8 eine der Kontaktkörperaußenwandung 10 gegenüberliegende Kontaktkörperinnenwandung 12. Die Kontaktkörperinnenwandung 12 begrenzt einen Innenraum 13. Ferner sind an der Kontaktkörperinnenwandung 12 zwei einander gegenüberliegende und gestrichelt dargestellte Kontaktlamellen 17 dargestellt. Der Kontaktkörper 8 besitzt an einem Ende 15 eine Öffnung, durch die ein Gegenkontakt in den Innenraum 13 derart einführbar ist, dass eine elektrische Kontaktierung zwischen den Kontaktlamellen 17 und dem Gegenkontakt herstellbar ist. Der Kontaktkörper 8 umfasst ferner eine Rastlanze 14, die im Wesentlichen aus einem nach außen stehenden Schrägelement 16 und einem ersten Verriegelungselement 22 besteht. Das Schrägelement 16 besitzt ein erstes Ende 18 und ein zweites Ende 20. Hierbei ist das zweite Ende 20 mit einer ersten Seite 21 des Kontaktkörpers 8 fest verbunden. Mit dem ersten Ende 18, welches nach außen, also zu einer Kontaktaufnahmekammer eines Steckkontakts hin, gerundet ist, ist das erste Verriegelungselement 22 fest verbunden. Das erste Verriegelungselement 22 besitzt einen ersten Abschnitt 26, welcher an dem ersten Ende 18 anschließt und einen zweiten Abschnitt 28, welcher an dem ersten Abschnitt 26 anschließt und mit diesem fest verbunden ist. Der erste Abschnitt 26 erstreckt sich im Wesentlichen senkrecht zu einer Auszugsrichtung A. Zwischen dem Schrägelement 16 und dem ersten Abschnitt 26 ist ein spitzer Winkel α eingeschlossen. Die Darstellung des elektrischen Kontaktelements 2 zeigt die Rastlanze 14 in seiner ersten Position, wobei auf die Rastlanze 14 keine Kraft F entgegen der Auszugsrichtung wirkt. Der zweite Abschnitt 28 ist als ein Hakenelement 30 ausgebildet. Das Hakenelement 30 erstreckt sich hierbei in der Auszugsrichtung A und ist derart ausgebildet, dass es in der ersten Position der Rastlanze 14 sich im Innenraum 13 des Kontaktkörpers 8 befindet. An dem Kontaktkörper 8 ist ein zweites Verriegelungselement 24 ausgebildet, das im Wesentlichen aus einem Laschenelement 32 besteht. Dieses Laschenelement 32 kann beispielsweise derart ausgebildet sein, dass ein Teilbereich einer mit der ersten Seite 21 benachbarten und an die erste Seite verbundenen zweiten Seite 23 derart in den Innenraum 13 gebogen ist, um besagtes Laschenelement 32 auszubilden.

Das Laschenelement 32 greift derart in das Hakenelement 30 ein, dass in der ersten Position das erste Verriegelungselement 22 an dem zweiten Verriegelungselement 24 formschlüssig verbunden ist, wenn die Kraft F entgegen der Auszugsrichtung A an der Rastlanze 14 angreift. In der hier gewählten Darstellung greifen zwar das erste und das zweite Verriegelungselement ineinander, berühren einander jedoch nicht.

Bei einer Verlagerung der Rastlanze 14 von der ersten Position in eine zweite Position wird die Rastlanze 14 entlang einer durch einen Pfeil angedeuteten Verlagerungsrichtung V verlagert, wobei sich die Verlagerungsrichtung V im Wesentlichen senkrecht zu der Auszugsrichtung A und parallel zur zweiten Seite 23 erstreckt. Zur Einnahme der zweiten Position wird das Schrägelement 16 der Rastlanze 14 im Wesentlichen so weit in Richtung des Innenraums 13 verlagert, dass das Schrägelement 16 im Wesentlichen bündig mit der Kontaktkörperaußenwandung 10 des Kontaktkörpers 8 ist. Hierbei wird das erste Verriegelungselement 22 mit seinem Hakenelement 30 innerhalb des Innenraums 13 in Verlagerungsrichtung V verlagert, ohne jedoch den Innenraum 13 zu verlassen. Wenn die Rastlanze 14 ihre zweite Position eingenommen hat, sind das Hakenelement 30 und das Laschenelement 32 nicht mehr in Eingriff, so dass zwischen dem ersten Verriegelungselement 22 und dem zweiten Verriegelungselement 24 in dieser Position keine formschlüssige Verbindung vorliegt.

Im Folgenden soll kurz die Funktionalität des elektrischen Kontaktelements 2 erklärt werden. Das elektrische Kontaktelement 2 befindet sich in einer hier nicht dargestellten Kontaktelementaufnahmekammer eines Steckverbinders, wobei die Rastlanze 14, insbesondere der erste Abschnitt 26 des ersten Verriegelungselements 22 mit einem Hinterschnitt der Kontaktelementaufnahmekammer verrastet ist. Wenn nun das elektrische Kontaktelement beispielsweise durch einen Zug auf eine mit dem Befestigungsabschnitt 4 fest verbundene elektrische Leitung entlang der Auszugsrichtung A belastet wird, wirkt die der Auszugsrichtung A entgegengesetzte Kraft F auf die Rastlanze 14, insbesondere auf das erste Ende 18 des Schrägelements 16. Durch die Abrundung des ersten Endes 18 kann sich die Rastlanze 14 nicht in ein Gehäuse des Steckverbinders bohren und hierbei möglicherweise den Hinterschnitt der Kontaktelementaufnahmekammer zerstören. Durch das Wirken der Kraft F auf die Rastlanze 14 wird das Hakenelement 30 des ersten Verriegelungselements 22 an das Laschenelement 32 des zweiten Verriegelungselements 24 gedrückt. Hierdurch wird das erste 22 und das zweite Verriegelungselement 24 aneinander formschlüssig verbunden.

Durch den Formschluss des ersten 22 an das zweite Verriegelungselement 24 wird verhindert, dass die gesamte Belastungskraft F ausschließlich durch das Schrägelement 16 aufgenommen werden muss, wie dies nach dem Stand der Technik notwendig ist. Vielmehr führt das Zusammenwirken des ersten Verriegelungselements 22 mit dem zweiten Verriegelungselement 24 dazu, dass die Kraft F sich auf das Schrägelement 16 und die beiden Verriegelungselemente 22, 24 verteilt. Damit kann Rastlanze 14 eine erheblich höhere Kraft F aufnehmen als dies mit einer Rastlanze nach dem Stand der Technik, also ohne die beiden Verriegelungselemente 22, 24, möglich ist. Auch führt die Rundung des ersten Endes 18 dazu, dass sich die Rastlanze 14 nicht in das sie umgebende Gehäuse des Steckverbinders bohren und damit das Gehäuse beschädigen kann.

In Figur 2 ist ein elektrisches Kontaktelement 2 dargestellt, das sich von der Darstellung aus Figur 1 lediglich in der Ausgestaltung des ersten Verriegelungselements 22 und des zweiten Verriegelungselements 24 unterscheidet. Das erste Verriegelungselement 22 besteht im Wesentlichen lediglich aus dem aus Figur 1 bekannten ersten Abschnitt 26, der zweite Abschnitt 28 fehlt. In dem ersten Verriegelungselement 22 befindet sich eine Öffnung 46 mit einer oberen Begrenzung 48, wobei die obere Begrenzung 48 in Verbindung mit dem zweiten Verriegelungselement 24 bestimmt, wie weit das Schrägelement 16 in Richtung der Verlagerungsrichtung V zur Erreichung der zweiten Position der Rastlanze 14 verlagerbar ist. Das zweite Verriegelungselement 24 besteht im Wesentlichen aus einem Winkelelement 40, welches auch hier, wie bereits aus Figur 1 bekannt, aus einem Teilbereich der zweiten Seite 23 gebildet ist. Das Winkelelement 40 besteht im Wesentlichen aus einem ersten Schenkel 42 und einem zweiten Schenkel 44. Hierbei erstreckt sich der erste Schenkel 42 durch die Öffnung 46 hindurch, während der zweite Schenkel 44 sich in Richtung der Verlagerungsrichtung V und im Wesentlichen parallel zu dem ersten Abschnitt 26 erstreckt. Auch hier ist sichtbar, dass in der ersten Position der Rastlanze 14 das erste Verriegelungselement 22 und das zweite Verriegelungselement 24 formschlüssig verbunden sind, wenn die Kraft F an die Rastlanze 14 angreift. Bei einer Verlagerung der Rastlanze 14 von der ersten Position in die zweite Position wäre der zweite Schenkel 44 durch die Öffnung 46 hindurch steckbar. Somit sind in der zweiten Position der Rastlanze 14 das erste Verriegelungselement 22 und das zweite Verriegelungselement 24 aneinander unverbindbar.

Das elektrische Kontaktelement 2 sowohl aus Figur 1 als auch aus Figur 2 sind einstückig und jeweils als ein Stanz-Biegeteil ausgebildet. Insbesondere ist es möglich, das erste Verriegelungselement 22 sowie das zweite Verriegelungselement 24 während des Herstellprozesses des elektrischen Kontaktelements 2 getrennt voneinander vollständig zu fertigen. Hierdurch erfolgt die Fertigung des ersten Verriegelungselements 22 außerhalb des Innenraums 13. Um nun zu den dargestellten Ausführungsformen zu gelangen, wird die Rastlanze 14 entlang der Verlagerungsrichtung V verlagert. Hierbei gleitet in Figur 1 das Hakenelement 30 entlang des Laschenelements 32, bis die Rastlanze 14 ihre zweite Position erreicht hat. In der zweiten Position wird durch Federeigenschaften des gewählten Materials das Hakenelement 30 in Auszugsrichtung A derart verlagert, dass, wenn die Rastlanze 14 ihre erste Position einnimmt, das erste Verriegelungselement 22 und das zweite Verriegelungselement 24 aneinander formschlüssig verbunden sind. In Figur 2 gleitet der erste Abschnitt 26 an dem zweiten Schenkels 44 entlang der Verlagerungsrichtung V, bis die Rastlanze 14 ihre zweite Position erreicht hat. In diesem Moment wird aufgrund der Federeigenschaften des verwendeten Materials der erste Abschnitt 26 in Richtung der Auszugsrichtung A derart verlagert, dass der zweite Schenkel 44 durch die Öffnung 46 hindurch tritt. Wenn nun die Rastlanze 14 in ihre erste Position verlagert wird, werden das erste Verriegelungselement 22 und das zweite Verriegelungselement 24 aneinander formschlüssig verbunden.

## Patentansprüche

1. Elektrisches Kontaktelement für ein ein- oder mehrpoliges Steckergehäuse mit wenigstens einer Kontaktelementaufnahmekammer aus elektrisch isolierendem Material zur Aufnahme des wenigstens einen elektrischen Kontaktelements (2), wobei das elektrische Kontaktelement (2) einen Befestigungsabschnitt (4) zur Befestigung einer elektrischen Leitung aufweist, wobei das elektrische Kontaktelement (2) einen Kontaktabschnitt (6) zur Herstellung einer elektrisch leitfähigen Verbindung mit einem korrespondierenden Gegenkontaktelement aufweist, wobei das elektrische Kontaktelement (2) wenigstens eine Rastlanze (14) aufweist, wobei die Rastlanze (14) von einer ersten Position in eine zweite Position und umgekehrt verlagerbar ist, wobei die Rastlanze (14) in der ersten Position schräg nach außen absteht, wobei die Rastlanze (14) in der ersten Position mit der Kontaktelementaufnahmekammer verrastet ist, wenn das elektrische Kontaktelement (2) in der Kontaktelementaufnahmekammer in einer vorbestimmten Position angeordnet ist,
wobei die Rastlanze (14) ferner ein erstes Verriegelungselement (22) aufweist,
wobei das elektrische Kontaktelement (2) ein zu dem ersten Verriegelungselement (22) korrespondierendes zweites Verriegelungselement (24) aufweist, wobei das erste Verriegelungselement (22) und das zweite Verriegelungselement (24) derart ausgebildet sind, dass wenn in der ersten Position auf die Rastlanze (14) entgegen einer Auszugsrichtung (A) des elektrischen Kontaktelements (2) aus der Kontaktelementaufnahmekammer eine Kraft (F) wirkt, das erste (22) und das zweite Verriegelungselement (24) aneinander verbunden sind,
wobei das erste Verriegelungselement (22) einen ersten Abschnitt (26) aufweist, wobei der erste Abschnitt (26) sich im Wesentlichen quer zu einer Auszugsrichtung (A) des elektrischen Kontaktelements (2) aus der Kontakelementaufnahmekammer erstreckt, **dadurch gekennzeichnet, dass**
das erste Verriegelungselement (22) einen mit dem ersten Abschnitt (26) fest verbundenen zweiten Abschnitt (28) aufweist, wobei der zweite Abschnitt (28) im Wesentlichen als Hakenelement (30) ausgebildet ist, und dass das zweite Verriegelungselement (24) als ein Laschenelement (32) ausgebildet ist,
wobei in der ersten Position das erste Verriegelungselement (24) und das zweite Verriegelungselement (26) derart zusammenwirken, dass das Laschenelement (32) und das Hakenelement (30) formschlüssig verbunden sind;
oder
dass das erste Verriegelungselement (22) eine Öffnung (46) aufweist, und dass das zweite Verriegelungselement (24) ein Winkelelement (40) mit einem ersten (42) und einem zweiten Schenkel (44) aufweist, wobei sich der erste Schenkel (42) durch die Öffnung (46) hindurch erstreckt und sich der zweite Schenkel (44) im Wesentlichen parallel zu dem ersten Verriegelungselement (22) erstreckt, wobei in der ersten Position das erste Verriegelungselement (22) und das zweite Verriegelungselement (24) formschlüssig verbunden sind.

2. Elektrisches Kontaktelement nach Anspruch 1,
**dadurch gekennzeichnet,**
**dass** das erste (22) und das zweite Verriegelungselement (24) in der zweiten Position aneinander unverbindbar sind.

3. Elektrisches Kontaktelement nach Anspruch 1 oder 2,
**dadurch gekennzeichnet,**
**dass** die Rastlanze (14) ein nach außen weisendes Schrägelement (16) mit einem ersten Ende (18) und einem dem ersten Ende (18) gegenüberliegenden zweiten Ende (20) aufweist, wobei das zweite Ende (20) an dem elektrischen Kontaktelement (2) fest verbunden ist, wobei an das erste Ende (18) das erste Verriegelungselement (22) fest verbunden ist, wobei das erste Ende (18) derart abgewinkelt ist, dass das Schrägelement (16) und das erste Verriegelungselement (22) einen Winkel (α) einschließen, wobei das der Kontaktelementaufnahmekammer zugewandte erste Ende (18) gerundet ist.

4. Elektrisches Kontaktelement nach der ersten Alternative von Anspruch 1,
**dadurch gekennzeichnet,**
**dass** sich das Hakenelement (30) in Auszugsrichtung (A) erstreckt.

5. Elektrisches Kontaktelement nach einem der vorhergehenden Ansprüche 2 bis 4,
**dadurch gekennzeichnet,**
**dass** das elektrische Kontaktelement (2) einen Kontaktkörper (8) mit einem von einer Kontaktkörperinnenwandung (12) begrenzten Innenraum (13) und einer der Kontaktkörperinnenwandung (12) gegenüberliegenden Kontaktkörperaußenwandung (10) aufweist, wobei sich die Rastlanze (14) von der Kontaktkörperaußenwandung (10) nach außen erstreckt, wobei sich das erste Verriegelungselement (22) in den Innenraum (13) hinein erstreckt, wobei in der ersten Position das erste Verriegelungselement (22) an das zweite Verriegelungselement (24) innerhalb des Innenraums (13) formschlüssig verbunden ist.

6. Elektrisches Kontaktelement nach Anspruch5,
**dadurch gekennzeichnet,**
**dass** sich in der zweiten Position das erste Verriegelungselement (22) nicht durch den Innenraum (13) hindurch erstreckt.

7. Elektrisches Kontaktelement nach einem der vorhergehenden Ansprüche,
**dadurch gekennzeichnet,**
**dass** das elektrische Kontaktelement (2) mit dem zweiten Verriegelungselement (24) und die Rastlanze (14) mit dem ersten Verriegelungselement (22) einstückig ausgeführt sind.

8. Elektrisches Kontaktelement nach einem der vorhergehenden Ansprüche,
**dadurch gekennzeichnet,**
**dass** das elektrische Kontaktelement (2) mit dem zweiten Verriegelungselement (24) zusammen mit der Rastlanze (14) mit dem ersten Verriegelungselement (22) ein Stanz-Biegeteil ist.

## Claims

1. Electrical contact element for a single- or multipole plug housing having at least one contact element accommodation chamber, which is composed of electrically insulating material, for accommodating the at least one electrical contact element (2), wherein the contact element (2) has a fastening section (4) for fastening an electrical line, wherein the electrical contact element (2) has a contact section (6) for establishing an electrically conductive connection with a corresponding mating contact element, wherein the electrical contact element (2) has at least one latching lance (14), wherein the latching lance (14) can be moved from a first position to a second position and vice versa, wherein the latching lance (14) protrudes obliquely outwards in the first position, wherein the latching lance (14) latches with the contact element accommodation chamber in the first position when the electrical contact element (2) is arranged in a predetermined position in the contact element accommodation chamber, wherein the latching lance (14) further has a first locking element (22), wherein the electrical contact element (2) has a second locking element (24) which corresponds to the first locking element (22), wherein the first locking element (22) and the second locking element (24) are formed in such a way that when, in the first position, a force (F) acts on the latching lance (14) against a withdrawal direction (A) of the electrical contact element (2) out of the contact element accommodation chamber, the first locking element (22) and the second locking element (24) are connected to one another, wherein the first locking element (22) has a first section (26), wherein the first section (26) extends substantially transverse to a withdrawal direction (A) of the electrical contact element (2) from the contact element accommodation chamber, **characterized in that** the first locking element (22) has a second section (28) which is fixedly connected to the first section (26), wherein the second section (28) is substantially in the form of a hook element (30), and **in that** the second locking element (24) is in the form of a tab element (32), wherein the first locking element (24) and the second locking element (26) interact in the first position in such a way that the tab element (32) and the hook element (30) are connected in an interlocking manner; or **in that** the first locking element (22) has an opening (46), and **in that** the second locking element (24) has an angular element (40) with a first limb (42) and a second limb (44), wherein the first limb (42) extends through the opening (46) and the second limb (44) extends substantially parallel in relation to the first locking element (22), wherein the first locking element (22) and the second locking element (24) are connected in an interlocking manner in the first position.

2. Electrical contact element according to Claim 1, **characterized in that** the first locking element (22) and the second locking element (24) cannot be connected to one another in the second position.

3. Electrical contact element according to Claim 1 or 2, **characterized in that** the latching lance (14) has an outwardly pointing oblique element (16) with a first end (18) and a second end (20) which is situated opposite the first end (18), wherein the second end (20) is fixedly connected to the electrical contact element (2), wherein the first locking element (22) is fixedly connected to the first end (18), wherein the first end (18) is angled in such a way that the oblique element (16) and the first locking element (22) form an angle (α), wherein the first end (18) which faces the contact element accommodation chamber is rounded.

4. Electrical contact element according to the first alternative of Claim 1, **characterized in that** the hook element (30) extends in withdrawal direction (A).

5. Electrical contact element according to one of the preceding Claims 2 to 4, **characterized in that** the electrical contact element (2) has a contact body (8) with an interior (13) which is delimited by a contact body inner wall (12) and a contact body outer wall (10) which is situated opposite the contact body inner wall (12), wherein the latching lance (14) extends outwards from the contact body outer wall (10), wherein the first locking element (22) extends into the interior (13), wherein the first locking element (22) is connected in an interlocking manner to the second locking element (24) within the interior (13) in the first position.

6. Electrical contact element according to Claim 5, **characterized in that** the first locking element (22) does not extend through the interior (13) in the second position.

7. Electrical contact element according to one of the preceding claims, **characterized in that** the electrical contact element (2) is designed in one piece with the second locking element (24) and the latching lance (14) is designed in one piece with the first locking element (22).

8. Electrical contact element according to one of the preceding claims, **characterized in that** the electrical contact element (2) comprising the second locking element (24) together with the latching lance (14) comprising the first locking element (22) is a stamped and bent part.

## Revendications

1. Élément de contact électrique pour un boîtier de connecteur unipolaire ou multipolaire comportant au moins une chambre de réception d'élément de contact constituée d'un matériau électriquement isolant pour recevoir l'au moins un élément de contact électrique (2), dans lequel l'élément de contact électrique (2) comporte une partie de fixation (4) destinée à fixer un conducteur électrique, dans lequel l'élément de contact électrique (2) comporte une partie de contact (6) destinée à établir une liaison électriquement conductrice avec un élément de contact antagoniste correspondant, dans lequel l'élément de contact électrique (2) comporte au moins une lance d'encliquetage (14), dans lequel la lance d'encliquetage (14) peut être déplacée d'une première position à une seconde position et inversement, dans lequel, à la première position, la lance d'encliquetage (14) s'étend obliquement vers l'extérieur, dans lequel, à la première position, la lance d'encliquetage (14) est encliquetée avec la chambre de réception d'élément de contact lorsque l'élément de contact électrique (2) est disposé à une position prédéterminée dans la chambre de réception d'élément de contact,
dans lequel la lance d'encliquetage (14) comporte en outre un premier élément de verrouillage (22),
dans lequel l'élément de contact électrique (2) comporte un second élément de verrouillage (24) correspondant au premier élément de verrouillage (22), dans lequel le premier élément de verrouillage (22) et le second élément de verrouillage (24) sont réalisés de manière à ce que, lorsqu'à la première position, une force (F) agit sur la lance d'encliquetage (14) dans une direction opposée à une direction d'extraction (A) de l'élément de contact électrique (2) hors de la chambre de réception de l'élément de contact, le premier (22) et le second élément de verrouillage (24) soient reliés l'un à l'autre,
dans lequel le premier élément de verrouillage (22) comporte une première partie (26), dans lequel la première partie (26) s'étend sensiblement transversalement à une direction d'extraction (A) de l'élément de contact électrique (2) hors de la chambre de réception de l'élément de contact,
**caractérisé en ce que** le premier élément de verrouillage (22) comprend une seconde partie (28) reliée de manière fixe à la première partie (26),
dans lequel la seconde partie (28) est réalisée sensiblement sous la forme d'un élément à crochet (30), et **en ce que** le second élément de verrouillage (24) est réalisé sous la forme d'un élément à languette (32), dans lequel, à la première position, le premier élément de verrouillage (24) et le second élément de verrouillage (26) coopèrent de manière à ce que l'élément à languette (32) et l'élément à crochet (30) soient reliés par complémentarité de forme ; ou
**en ce que** le premier élément de verrouillage (22) comporte une ouverture (46), et **en ce que** le second élément de verrouillage (24) présente un élément d'angle (40) ayant une première (42) et une seconde jambe (44), dans lequel la première jambe (42) s'étend à travers l'ouverture (46) et la seconde jambe (44) s'étend sensiblement parallèlement au premier élément de verrouillage (22),
dans lequel, à la première position, le premier élément de verrouillage (22) et le second élément de verrouillage (24) sont reliés par complémentarité de forme.

2. Élément de contact électrique selon la revendication 1, **caractérisé en ce que** le premier (22) et le second élément de verrouillage (24), à la seconde position, ne peuvent être reliés l'un à l'autre.

3. Élément de contact électrique selon la revendication 1 ou 2,
**caractérisé en ce que** la lance d'encliquetage (14) comporte un élément oblique (16) orienté vers l'extérieur ayant une première extrémité (18) et une seconde extrémité (20) opposée à la première extrémité (18), dans lequel la seconde extrémité (20) est reliée de manière fixe à l'élément de contact électrique (2), dans lequel le premier élément de verrouillage (22) est relié de manière fixe à la première extrémité (18), dans lequel la première extrémité (18) est inclinée de manière à ce que l'élément oblique (16) et le premier élément de verrouillage (22) incluent un angle (α), dans lequel la première extrémité (18) faisant face à la chambre de réception de l'élément de contact est arrondie.

4. Élément de contact électrique selon la première variante de la revendication 1,
**caractérisé en ce que** l'élément à crochet (30) s'étend dans la direction d'extraction (A).

5. Élément de contact électrique selon l'une des revendications 2 à 4 précédentes,
**caractérisé en ce que** l'élément de contact électrique (2) comporte un corps de contact (8) ayant un espace intérieur (13) délimité par une paroi intérieure (12) du corps de contact et une paroi extérieure (10) du corps de contact opposée à la paroi intérieure (12) du corps de contact,
dans lequel la lance d'encliquetage (14) s'étend vers l'extérieur depuis la paroi extérieure (10) du corps de contact, dans lequel le premier élément de verrouillage (22) s'étend dans l'espace intérieur (13), dans lequel, à la première position, le premier élément de verrouillage (22) est relié par complémentarité de forme au second élément de verrouillage (24) dans l'espace intérieur (13).

6. Élément de contact électrique selon la revendication 5, **caractérisé en ce que**, à la seconde position, le premier élément de verrouillage (22) ne s'étend pas à travers l'espace intérieur (13).

7. Élément de contact électrique selon l'une des revendications précédentes, **caractérisé en ce que** l'élément de contact électrique (2) comportant le second élément de verrouillage (24) et la lance d'encliquetage (14) comportant le premier élément de verrouillage (22) sont réalisés en une seule pièce.

8. Élément de contact électrique selon l'une des revendications précédentes, **caractérisé en ce que** l'élément de contact électrique (2) comportant le second élément de verrouillage (24) conjointement avec la lance d'encliquetage (14) comportant le premier élément de verrouillage (22) est une pièce cintrée par estampage.
